# FASCICULE DE BREVET EUROPEEN

(11) **EP 3 202 299 B1**
(45) Date de publication et mention de la délivrance du brevet: **19.12.2018**
(21) Numéro de dépôt: 17154208.7
(22) Date de dépôt: 01.02.2017
(51) Int. Cl.: A47L 13/22, A47L 11/40

(54) **NETTOYEUR VAPEUR**
DAMPFREINIGER
STEAM CLEANER

(30) Priorité: 02.02.2016 FR 1650820
(43) Date de publication de la demande: 09.08.2017
(73) Titulaire: SEB S.A., 69130 Ecully (FR)
(72) Inventeur: PRUNIER, Thierry, 27400 La Haye Malherbe (FR); THOUK, Dadano, 27950 Saint-Marcel (FR)
(74) Mandataire: Bourrières, Patrice

(56) Documents cités:
- EP-A1- 2 201 876
- FR-A1- 3 011 455

## Description

La présente invention concerne de manière générale un nettoyeur vapeur, et en particulier un balai de nettoyage à vapeur.

Il est connu dans l'art antérieur des nettoyeurs vapeur tel que celui divulgué dans le document FR3011455 (A1), qui propose de diriger le flux d'aspiration d'un côté avant ou arrière du suceur, en fonction de la direction de déplacement (balai poussé ou balai tiré). Cependant, ce système présente notamment l'inconvénient d'être complexe au niveau du suceur avec un mécanisme qui augmente les coûts.

Un but de la présente invention est de répondre aux inconvénients des documents de l'art antérieur mentionnés ci-dessus et en particulier, tout d'abord, de proposer un nettoyeur vapeur efficace (c'est-à-dire qui nettoie correctement les sols), tout en étant simple à concevoir et fabriquer.

Pour cela un premier aspect de l'invention concerne un nettoyeur vapeur comprenant :
- des moyens d'aspiration,
- un conduit principal d'aspiration relié aux moyens d'aspiration,
- un suceur avec une semelle comprenant une fente d'aspiration avant, une fente d'aspiration arrière, et un diffuseur de vapeur agencé entre la fente d'aspiration avant et la fente d'aspiration arrière,
- un circuit d'air secondaire avec une première branche reliant le conduit principal d'aspiration à la fente d'aspiration avant et une deuxième branche reliant le conduit principal d'aspiration à la fente d'aspiration arrière,
la première branche et la deuxième branche comprenant chacune une pluralité de sections de passage de flux d'air, chacune définie par une surface,
caractérisé en ce que la deuxième branche comprend au moins une section de passage dont la surface est inférieure ou égale à la moitié de la surface de la plus petite des sections de passage de la première branche.

Le nettoyeur vapeur selon la présente invention comprend une fente d'aspiration avant qui aspire plus que la fente d'aspiration arrière, car la première branche freine moins le flux d'aspiration que la deuxième branche (car les sections de passage de la première branche sont plus grandes que celles de la deuxième branche). Cette mise en oeuvre permet de favoriser l'aspiration des impuretés par l'avant (poussières et grosses particules telles que des grains de riz, grains de café, nouilles, croquettes pour chat...) car la demanderesse a constaté que statistiquement ces impuretés étaient le plus souvent ramassées lors d'un mouvement vers l'avant (lorsque le suceur du nettoyeur ou du balai était poussé). En conséquence, la puissance d'aspiration de la fente d'aspiration avant est supérieure à celle de la fente d'aspiration arrière, ce qui est bien adapté aux conditions réelles de nettoyage. La construction est simple, car il n'y a pas de mécanisme pour diriger le flux vers l'avant ou l'arrière, c'est par simple géométrie fixée des pièces du suceur/nettoyeur que l'invention permet de proposer une aspiration plus importante sur la fente d'aspiration avant que sur la fente d'aspiration arrière : le conduit de la deuxième branche présente une section de passage bien plus faible que le conduit de la première branche. L'aspiration des impuretés étant efficace, le nettoyage vapeur est alors efficace lui aussi, car le sol en regard du diffuseur de vapeur ne présente plus d'impuretés (poussières...) qui seraient "collées" au sol par le flux de vapeur.

Avantageusement, le suceur présente une largeur (autrement dit une dimension selon une direction transversale ou perpendiculaire à une direction des mouvements de va et vient de nettoyage), et la fente d'aspiration avant et/ou la fente d'aspiration arrière sont agencées dans la direction de la largeur, sur au moins 70% de cette largeur.

Avantageusement, la deuxième branche comprend au moins une section de passage dont la surface est inférieure ou égale au tiers de la surface de la plus petite des sections de passage de la première branche.

Par exemple, la plus petite des sections de passage de la première branche peut présenter une surface de 725mm²±25mm², et la deuxième branche peut comprendre au moins une section de passage dont la surface est de 240mm²±15mm², pour un nettoyeur vapeur de puissance 1500W environ.

Avantageusement, le nettoyeur vapeur comprend une jonction en Y au niveau de laquelle la première branche et la deuxième branche rejoignent le conduit principal d'aspiration, et un flux d'air issu de la deuxième branche subit un changement de direction d'écoulement supérieur à 90° au passage de la jonction en Y, et un flux d'air issu de la première branche subit un changement de direction d'écoulement inférieur à 60° au passage de la jonction en Y. En d'autres termes, si on compare un vecteur vitesse du flux d'air pour la première branche en amont et en aval de la jonction en Y, le vecteur vitesse amont est quasiment colinéaire avec le vecteur vitesse aval, à ±60° près. Par contre, si on compare un vecteur vitesse du flux d'air pour la deuxième branche en amont et en aval de la jonction en Y, le vecteur vitesse amont est de sens et de direction opposés au sens et à la direction du vecteur vitesse aval. En d'autres termes, le flux d'air de la seconde branche fait "un virage en tête d'épingle, ou virage en épingle à cheveux" au passage de la jonction en Y, alors que le flux d'air de la première branche ne subit pas de changement de direction notable. En conséquence, le flux d'air de la deuxième branche est freiné, ce qui avantage encore l'aspiration au travers de la fente d'aspiration avant.

En alternative, un produit scalaire entre un vecteur vitesse du flux d'air pour la première branche en amont et un vecteur vitesse du flux d'air pour la première branche en aval de la jonction en Y est positif, tandis qu'un produit scalaire entre un vecteur vitesse du flux d'air pour la deuxième branche en amont et un vecteur vitesse du flux d'air pour la deuxième branche en aval de la jonction en Y est négatif.

On entend par "amont" un vecteur vitesse pris à moins de 3cm en amont de la jonction Y, et on entend par "aval" un vecteur vitesse pris à moins de 5cm en aval de la jonction Y.

Avantageusement, le nettoyeur vapeur comprend :
- une face avant du suceur comprend une pluralité d'encoches débouchant dans la fente d'aspiration avant,
- une face arrière du suceur comprend une pluralité d'encoches débouchant dans la fente d'aspiration arrière,
et dans lequel le nombre d'encoches sur la face avant est supérieur au nombre d'encoches sur la face arrière. De telles encoches sont des rainures ménagées dans la semelle du suceur entre la face externe et chacune des fentes d'aspiration, pour favoriser la collecte et l'aspiration des poussières et surtout des grosses particules telles que des grains de riz, grains de café, nouilles, croquettes pour chat... De telles rainures peuvent avoir une hauteur de 3 à 4 mm par exemple.

Avantageusement, la face avant comprend au moins quatre encoches.

Avantageusement, le nettoyeur vapeur comprend au moins une brosse suspendue agencée entre la fente d'aspiration avant et le diffuseur de vapeur et/ou entre la fente d'aspiration arrière et le diffuseur de vapeur.

Avantageusement, le suceur est agencé pour recevoir de manière amovible une lingette de nettoyage entre le diffuseur de vapeur et un sol à nettoyer. La lingette de nettoyage recouvre alors au moins partiellement le diffuseur de vapeur.

Avantageusement, le nettoyeur vapeur comprend :
- au moins trois roues, et
- une lingette de nettoyage installée sur le suceur,
dans lequel au moins une desdites au moins trois roues est distante du sol.
Selon cette mise en oeuvre, le nettoyage du sol est effectif, car la lingette frotte toujours le sol.

Avantageusement, le nettoyeur vapeur forme un balai de nettoyage à vapeur.

D'autres caractéristiques et avantages de la présente invention apparaîtront plus clairement à la lecture de la description détaillée qui suit d'un mode de réalisation de l'invention donné à titre d'exemple nullement limitatif et illustré par les dessins annexés, dans lesquels :
- la figure 1 représente une vue en perspective d'un suceur pour un nettoyeur vapeur selon l'invention ;
- la figure 2 représente une coupe longitudinale du suceur de la figure 1 ;
- la figure 3 représente une coupe du suceur de la figure 2 selon un axe III-III de la figure 2.

La figure 1 représente un suceur pour un nettoyeur vapeur sous la forme d'un balai vapeur, avec une semelle comprenant un diffuseur de vapeur 21 agencé entre une face avant 22 et une face arrière 23. Les faces avant 22 et arrière 23 sont bien entendu définies en fonction du mouvement de va et vient de nettoyage imposé par l'utilisateur. Des roues 32 et 33 sont prévues pour faciliter les mouvements de nettoyage.

Le suceur est relié au reste du nettoyeur vapeur par une pièce d'articulation 31. Le nettoyeur vapeur comprend un circuit d'aspiration, et un circuit de distribution de vapeur. En ce qui concerne le circuit d'aspiration, le nettoyeur vapeur comprend des moyens d'aspiration (typiquement un moto ventilateur électrique), et un conduit principal d'aspiration 10 agencé pour relier le suceur aux moyens d'aspiration.

Enfin, le suceur est agencé pour recevoir une lingette de nettoyage (non représentée) sous le diffuseur de vapeur 21, entre ce dernier et le sol à nettoyer.

La figure 2 représente une coupe longitudinale du suceur de la figure 1. La semelle de suceur comprend une fente d'aspiration avant 14 et une fente d'aspiration arrière 15. Le suceur comprend un circuit d'air secondaire constitué par une première branche 11 qui relie la fente d'aspiration avant 14 au conduit principal d'aspiration 10, et par une deuxième branche 12 qui relie la fente d'aspiration arrière 15 au conduit principal d'aspiration 10. Le diffuseur de vapeur 21 est donc agencé entre la fente d'aspiration arrière 15 et la fente d'aspiration avant 14.

La semelle comprend également deux brosses suspendues 16 et 17, agencées entre le diffuseur de vapeur 21 et respectivement la fente d'aspiration avant 14 et la fente d'aspiration arrière 15. Les deux brosses suspendues 16 et 17 ont pour principale fonction de séparer les flux d'aspiration entre les fentes d'aspiration avant 14 / arrière 15 et le diffuseur de vapeur 21.

La première branche 11 et la deuxième branche 12 sont reliées au conduit principal d'aspiration au niveau d'une jonction 13 en Y, et la flèche A indique la direction suivie par un flux d'air provenant de la fente d'aspiration avant 14 et la première branche 11, la flèche B indiquant quant à elle la direction suivie par un flux d'air provenant de la fente d'aspiration arrière 15 et la deuxième branche 12.

L'architecture de la jonction 13 fait que le conduit principal d'aspiration 10 est quasiment aligné avec la première branche 11, ce qui fait que le flux d'air arrivant de cette branche n'est presque pas dévié. Un vecteur vitesse de ce flux d'air en amont de la jonction 13 est presque colinéaire avec un vecteur vitesse de ce flux d'air en aval de la jonction 13. Ils sont en tous cas de même sens et de même direction, et le changement de direction d'écoulement au passage de la jonction 13, dans le plan de projection de la figure 2, est inférieur à 60°.

Par contre, l'architecture de la jonction 13 impose un changement de direction notable à un flux d'air qui va dans le conduit principal d'aspiration 10 et qui arrive de la fente d'aspiration arrière 15 et de la deuxième branche 12. En effet, un vecteur vitesse de ce flux d'air en amont de la jonction 13 est presque opposé à un vecteur vitesse de ce flux d'air en aval de la jonction 13. Ils sont en tous cas de sens et de direction opposés, et le changement de direction d'écoulement au passage de la jonction 13, dans le plan de projection de la figure 2, est supérieur à 90°.

La figure 3 représente une vue en coupe du suceur de la figure 2, selon l'axe III-III de la figure 2, pour illustrer en particulier le circuit d'air secondaire, avec la première branche 11 et la deuxième branche 12. On constate que la première branche 11 comprend une section de passage 11a qui est la plus petite des sections de passage de la première branche 11.

Au niveau de la deuxième branche 12, celle-ci présente des sections de passage qui sont plus petites que celles de la première branche 11, et en particulier, la deuxième branche 12 comprend une section de passage 12a dont la surface est environ un tiers de la surface de la section de passage 11a.

En conséquence, le nettoyeur selon la présente invention favorise une aspiration plus importante par le biais de la fente d'aspiration avant 14 que par le biais de la fente d'aspiration arrière 15. En effet, en raison de la différence des surfaces de passage entre la première branche 11 et la deuxième branche 12, combinée à la différence de cheminement des flux au niveau de la jonction 13, une grande partie du flux d'aspiration total passera par la première branche 11 et la fente d'aspiration avant 14.

En conséquence, comme une majorité des impuretés à aspirer sont rencontrées par le suceur lors d'un mouvement vers l'avant, l'aspiration préférentielle par la fente d'aspiration avant 14 permettra de ramasser efficacement ces impuretés. En effet, la demanderesse a noté qu'une majorité d'utilisateurs ne change de direction de nettoyage que lors d'un mouvement vers l'avant, par exemple au début de celui-ci. Lors d'un mouvement vers l'arrière, la majorité des utilisateurs tire vers soi l'appareil, sans changer de direction de nettoyage.

On remarque également figure 3 des encoches 18 (ou des rainures) ménagées dans la semelle du suceur pour former des chemins préférentiels d'aspiration des impuretés et en particulier des grosses particules (grains de riz, grains de café, pâtes ou nouilles, croquettes pour chat, graines pour oiseaux de compagnie...). Quatre encoches 18 sont ménagées sur la face avant 22, et trois sur la face arrière 23. Il y a moins d'encoches 18 sur la face arrière 23, car statistiquement, il y a moins d'impuretés à collecter lors d'un mouvement vers l'arrière.

On comprendra que diverses modifications et/ou améliorations évidentes pour l'homme du métier peuvent être apportées aux différents modes de réalisation de l'invention décrits dans la présente description sans sortir du cadre de l'invention défini par les revendications annexées.

## Revendications

1. Nettoyeur vapeur comprenant :
- des moyens d'aspiration,
- un conduit principal d'aspiration (10) relié aux moyens d'aspiration,
- un suceur avec une semelle comprenant une fente d'aspiration avant (14), une fente d'aspiration arrière (15), et un diffuseur de vapeur (21) agencé entre la fente d'aspiration avant (14) et la fente d'aspiration arrière (15),
- un circuit d'air secondaire avec une première branche (11) reliant le conduit principal d'aspiration (10) à la fente d'aspiration avant (14) et une deuxième branche (12) reliant le conduit principal d'aspiration (10) à la fente d'aspiration arrière (15),
la première branche (11) et la deuxième branche (12) comprenant chacune une pluralité de sections de passage de flux d'air, chacune définie par une surface,
**caractérisé en ce que** la deuxième branche (12) comprend au moins une section de passage (12a) dont la surface est inférieure ou égale à la moitié de la surface de la plus petite des sections de passage (11a) de la première branche (11).

2. Nettoyeur vapeur selon la revendication précédente, dans lequel la deuxième branche (12) comprend au moins une section de passage (12a) dont la surface est inférieure ou égale au tiers de la surface de la plus petite des sections de passage (11a) de la première branche (11).

3. Nettoyeur vapeur selon l'une des revendications précédentes, comprenant une jonction (13) en Y au niveau de laquelle la première branche (11) et la deuxième branche (12) rejoignent le conduit principal d'aspiration (10), et dans lequel un flux d'air issu de la deuxième branche (12) subit un changement de direction d'écoulement supérieur à 90° au passage de la jonction (13) en Y, et dans lequel un flux d'air issu de la première branche (11) subit un changement de direction d'écoulement inférieur à 60° au passage de la jonction (13) en Y.

4. Nettoyeur vapeur selon l'une des revendications précédentes, dans lequel :
- une face avant (22) du suceur comprend une pluralité d'encoches (18) débouchant dans la fente d'aspiration avant,
- une face arrière (23) du suceur comprend une pluralité d'encoches (18) débouchant dans la fente d'aspiration arrière,
et dans lequel le nombre d'encoches (18) sur la face avant (22) est supérieur au nombre d'encoches (18) sur la face arrière (23).

5. Nettoyeur vapeur selon la revendication précédente, dans lequel la face avant (22) comprend au moins quatre encoches (18).

6. Nettoyeur vapeur selon l'une des revendications précédentes, comprenant au moins une brosse suspendue (16, 17) agencée entre la fente d'aspiration avant et le diffuseur de vapeur (21) et/ou entre la fente d'aspiration arrière et le diffuseur de vapeur (21).

7. Nettoyeur vapeur selon l'une des revendications précédentes, dans lequel le suceur est agencé pour recevoir de manière amovible une lingette de nettoyage entre le diffuseur de vapeur (21) et un sol à nettoyer.

8. Nettoyeur vapeur selon la revendication précédente, comprenant :
- au moins trois roues (32, 33), et
- une lingette de nettoyage installée sur le suceur,
dans lequel au moins une desdites au moins trois roues (32, 33) est distante du sol.

9. Nettoyeur vapeur selon l'une des revendications précédentes, formant un balai de nettoyage à vapeur.

## Patentansprüche

1. Dampfreiniger umfassend:
- Saugmittel,
- eine Hauptansaugleitung (10), die mit den Saugmitteln verbunden ist,
- eine Düse mit einer Sohle, die einen vorderen Saugschlitz (14), einen hinteren Saugschlitz (15) und einen Dampfdiffusor (21) umfasst, der zwischen dem vorderen Saugschlitz (14) und dem hinteren Saugschlitz (15) angeordnet ist,
- einen Sekundärluftkreis mit einem ersten Zweig (11), der die Hauptansaugleitung (10) mit dem vorderen Saugschlitz (14) verbindet, und einem zweiten Zweig (12), der die Hauptansaugleitung (10) mit dem hinteren Saugschlitz (15) verbindet,
wobei der erste Zweig (11) und der zweite Zweig (12) jeweils mehrere Abschnitte zum Durchgang eines Luftstroms umfassen, die jeweils durch eine Oberfläche definiert sind,
**dadurch gekennzeichnet, dass** der zweite Zweig (12) mindestens einen Abschnitt zum Durchgang (12a) umfasst, dessen Oberfläche kleiner oder gleich der Hälfte der Fläche des kleinsten der Abschnitte zum Durchgang (11a) des ersten Zweigs (11) ist.

2. Dampfreiniger nach dem vorstehenden Anspruch, wobei der zweite Zweig (12) mindestens einen Abschnitt zum Durchgang (12a) umfasst, dessen Oberfläche kleiner oder gleich einem Drittel der Oberfläche des kleinsten der Abschnitte zum Durchgang (11a) des ersten Zweigs (11) ist.

3. Dampfreiniger nach einem der vorstehenden Ansprüche, umfassend eine Y-Verzweigung (13), an der der erste Zweig (11) und der zweite Zweig (12) mit der Hauptansaugleitung (10) verbunden sind, und wobei ein Luftstrom, der von dem zweiten Zweig (12) stammt, einer Änderung der Strömungsrichtung von mehr als 90° beim Durchgang der Y-Verzweigung (13) unterliegt, und wobei ein Luftstrom, der von dem ersten Zweig (11) stammt, einer Änderung der Strömungsrichtung von weniger als 60° beim Durchgang der Y-Verzweigung (13) unterliegt.

4. Dampfreiniger nach einem der vorstehenden Ansprüche, wobei:
- eine Vorderseite (22) der Düse eine Vielzahl von Kerben (18) umfasst, die in den vorderen Saugschlitz münden,
- eine Rückseite (23) der Düse eine Vielzahl von Kerben (18) umfasst, die in den hinteren Saugschlitz münden,
und wobei die Anzahl der Kerben (18) an der Vorderseite (22) größer als die Anzahl der Kerben (18) an der Rückseite (23) ist.

5. Dampfreiniger nach dem vorstehenden Anspruch, wobei die Vorderseite (22) mindestens vier Kerben (18) umfasst.

6. Dampfreiniger nach einem der vorstehenden Ansprüche, umfassend mindestens eine aufgehängte Bürste (16, 17), die zwischen dem vorderen Saugschlitz und dem Dampfdiffusor (21) und / oder zwischen dem hinteren Saugschlitz und dem Dampfdiffusor (21) angeordnet ist.

7. Dampfreiniger nach einem der vorstehenden Ansprüche, wobei die Düse so angeordnet ist, dass sie ein Reinigungstuch zwischen dem Dampfdiffusor (21) und einem zu reinigenden Boden abnehmbar aufnimmt.

8. Dampfreiniger nach dem vorstehenden Anspruch, umfassend:
- mindestens drei Räder (32, 33) und
- ein Reinigungstuch, das an der Düse angebracht ist, wobei mindestens eines der mindestens drei Räder (32, 33) von dem Boden entfernt ist.

9. Dampfreiniger nach einem der vorstehenden Ansprüche, der eine Dampfreinigungsbürste bildet.

## Claims

1. Steam cleaner comprising:
- suction means,
- a main suction pipe (10) connected to the suction means,
- a suction unit with a base comprising a front suction slot (14), a rear suction slot (15), and a steam diffuser (21) arranged between the front suction slot (14) and the rear suction slot (15),
- a secondary air circuit with a first branch (11) connecting the main suction pipe (10) to the front suction slot (14) and a second branch (12) connecting the main suction pipe (10) to the rear suction slot (15), the first branch (11) and the second branch (12) each comprising a plurality of section for air stream to pass through, each defined by a surface, **characterised in that** the second branch (12) comprises at least one passage section (12a) of which the surface is smaller than or equal to half the smallest surface of the passage sections (11a) of the first branch (11).

2. Steam cleaner according to the preceding claim, wherein the second branch (12) comprises at least one passage section (12a) of which the surface is smaller than or equal to one third of the smallest surface of the passage sections (11a) of the first branch (11).

3. Steam cleaner according to any one of the preceding claims, comprising a Y-shaped junction (13) at which the first branch (11) and the second branch (12) join the main suction pipe (10), and wherein an air stream from the second branch (12) undergoes a change in flow direction greater than 90° to the passage of the Y-shaped junction (13), and wherein an air stream from the first branch (11) undergoes a change in flow direction less than 60° to the passage of the Y-shaped junction (13).

4. Steam cleaner according to any one of the preceding claims, wherein:
- a front face (22) of the suction unit comprises a plurality of notches (18) leading into the front suction slot,
- a rear face (23) of the suction unit comprises a plurality of notches (18) leading into the rear suction slot,
and wherein the number of notches (18) on the front face (22) is greater than the number of notches (18) on the rear face (23).

5. Steam cleaner according to the preceding claim, wherein the front face (22) comprises at least four notches (18).

6. Steam cleaner according to any one of the preceding claims, comprising at least one suspended brush (16, 17) arranged between the front suction slot and the steam diffuser (21) and/or between the rear suction slot and the steam diffuser (21).

7. Steam cleaner according to any one of the preceding claims, wherein the suction unit is arranged to receive, so that it can be removed, a cleaning cloth between the steam diffuser (21) and a floor to be cleaned.

8. Steam cleaner according to the preceding claim, comprising:
- at least three wheels (32, 33), and
- a cleaning cloth installed on the suction unit,
wherein at least one of said at least three wheels (32, 33) is distant from the floor.

9. Steam cleaner according to any one of the preceding claims, forming a steam cleaning brush.
